# DEMANDE DE BREVET EUROPEEN

(11) **EP 4 707 659 A1**
(43) Date de publication de la demande: **11.03.2026**
(21) Numéro de dépôt: 25184220.9
(22) Date de dépôt: 20.06.2025
(51) Int. Cl.: F17C 7/04, F17C 13/02, F17D 1/04, F17D 3/01

(54) **INSTALLATION DE DISTRIBUTION DE GAZ MÉDICAUX AVEC SYSTÈME DE SURVEILLANCE DU RÉSEAU DE GAZ**

(30) Priorité: 09.09.2024 FR 2409543
(71) Demandeur: L'AIR LIQUIDE, SOCIETE ANONYME POUR L'ETUDE ET L'EXPLOITATION DES PROCEDES GEORGES CLAUDE, 75007 Paris (FR)
(72) Inventeur: BOULANGER, Thierry, 750007 Paris (FR)
(74) Mandataire: Air Liquide

(57) **Abrégé**

L'invention concerne une installation de distribution de gaz médicaux (100) comprenant un réseau de distribution de gaz (2, 3) agencé au sein d'un établissement hospitalier, une source de gaz (1) comprenant un réservoir de gaz (12) contenant du gaz sous forme liquide, et un système de surveillance du réseau de distribution de gaz (2, 3) comprenant des jauges de contrainte (6, 6a, 6b) et une unité de contrôle (64). Le réservoir de gaz (12) comprend des moyens de mesure de quantité de gaz (14) pour mesurer une quantité résiduelle de gaz dans le réservoir de gaz (12) et une unité de télémétrie (13) transmettre les mesures de quantité résiduelle de gaz à l'unité de contrôle (64).

## Description

L'invention concerne une installation de distribution de gaz médicaux comprenant un système de surveillance non-invasif d'un réseau de distribution de gaz dans un établissement hospitalier permettant de fournir des informations relatives à la distribution des gaz au sein d'un ou plusieurs services de l'établissement hospitalier, en particulier pour alerter en cas de surcharge localisée, c'est-à-dire de surpression d'une portion du réseau de distribution du gaz.

Dans les établissements hospitaliers, tels les hôpitaux, les cliniques ou autres, il est nécessaire d'amener des gaz médicaux, en particulier de l'air et de l'oxygène (O₂) de qualité médicale, jusqu'aux différents points d'utilisation au sein de ces établissements, par exemple les services de réanimation ou d'urgence, les salles d'opération..., via des conduites, lignes ou canalisations de gaz, couramment appelé « réseau de distribution de gaz » ou plus simplement « réseau de gaz », alimentant des prises murales hospitalières, comme décrit par EP-A-3922895.

Opérer un suivi de la distribution des gaz médicaux dans les établissements hospitaliers est primordial pour pouvoir connaître la consommation spécifique des différents services et gérer les réapprovisionnements de sorte d'éviter toute rupture d'approvisionnement en gaz qui pourrait compromettre la sécurité des patients, notamment en cas de consommation, notamment en oxygène (O₂), très élevée comme lors de la pandémie liée au Covid-19, ou en cas d'oxygénation à haut débit ou « HFOT » (pour *High Flow Oxygen Therapy*).

Dès lors, on conçoit et dimensionne habituellement un réseau de gaz afin de garantir une pression gazeuse nominale dans une plage de débits souhaitée, notamment en fonction des besoins de chaque service hospitalier, lesquels sont variables d'un service à l'autre. En général, la pression nominale de service est de l'ordre de 4 à 5 bar relatifs, selon la norme ISO7396-1.

Toutefois, il arrive qu'en cas de pic de consommation, le réseau de gaz ne puisse subvenir à la demande en gaz et donc maintenir la pression nominale désirée, ce qui entraine un dysfonctionnement des dispositifs médicaux connectés aux prises murales puisqu'ils sont alors « sous-alimentés » en gaz.

Pour ce faire, EP1983251 propose une installation de débitmètres en différentes localisations du réseau de gaz médicaux. Toutefois, cette solution n'est pas idéale car elle nécessite d'interrompre, i.e. couper, le conduit du réseau pour y installer les débitmètres, ce qui peut conduire à des entrées de poussières ou d'autres polluants avec risque de dysfonctionnement des équipements situés en aval, ou d'accident, (i.e. incendie...) et nécessite d'opérer une alimentation en gaz alternative pour assurer une continuité du traitement des patients.

Dès lors, un problème est de pouvoir opérer une surveillance efficace d'un réseau distribution de gaz d'une installation de distribution de gaz agencée au sein d'un établissement hospitalier, y compris d'un réseau existant, sans avoir à interrompre les conduits du réseau et/ou tout en assurant une continuité d'approvisionnement en gaz aux patients, y compris lors de la mise en place de la solution, et ce, de manière à pouvoir mesurer la consommation en gaz médicaux en différents endroits du réseau de gaz considéré, sans rencontrer les inconvénients susmentionnés.

Une solution de l'invention concerne alors une installation de distribution de gaz médicaux, en particulier destinée à un établissement hospitalier, comprenant :
- un réseau de distribution de gaz configuré pour être agencé au sein d'un établissement hospitalier, comprenant un conduit de gaz principal se ramifiant en plusieurs conduits de gaz secondaires véhiculant du gaz,
- une source de gaz comprenant un réservoir de gaz contenant du gaz sous forme liquide relié fluidiquement au conduit de gaz principal pour lui fournir du gaz provenant dudit réservoir de gaz,
- et un système de surveillance dudit réseau de distribution de gaz comprenant :
   ▪ des jauges de contrainte agencées sur les conduits de gaz principal et/ou secondaires, et associées à une unité de contrôle pour lui fournir au moins une valeur de résistivité (R) de chaque jauge de contrainte, et
   ▪ l'unité de contrôle configurée pour déterminer, à partir de la valeur de résistivité (R) fournie par les jauges de contrainte, au moins une pression de gaz reflétant la pression du gaz s'exerçant dans le conduit de gaz sur lequel la jauge de contrainte considérée est agencée, et, par ailleurs, pour traiter ladite au moins une pression de gaz et en déduire au moins un débit de gaz circulant dans le premier conduit secondaire et/ou dans le second conduit secondaire.

Par ailleurs, dans l'installation de distribution de gaz médicaux selon l'invention :
- le réservoir de gaz comprend des moyens de mesure de quantité de gaz configurés pour mesurer une quantité résiduelle de gaz dans le réservoir de gaz
- et une unité de télémétrie coopère avec les moyens de mesure de quantité de gaz pour récupérer et transmettre la ou les mesures de quantité résiduelle de gaz à l'unité de contrôle.

Selon le mode de réalisation considéré, l'installation de l'invention peut comprendre l'une ou plusieurs des caractéristiques suivantes :
- l'unité de contrôle est configurée pour calculer un volume total (Vt) de gaz, sur une période de temps donnée, à partir des débits de gaz déterminés ayant circulé dans le premier conduit secondaire et/ou dans le second conduit secondaire, pendant ladite période de temps donnée.
- l'unité de contrôle est par ailleurs configurée pour déterminer un volume de gaz utilisé (Vu) à partir des mesures de quantité résiduelle de gaz ayant été mesurées par les moyens de mesure de quantité de gaz pendant ladite période de temps donnée.
- l'unité de contrôle est par ailleurs configurée pour déterminer un rapport volumique Vu/Vt à partir du volume total de gaz (Vt) et du volume de gaz utilisé (Vu), et comparer le rapport volumique Vu/Vt à une valeur-seuil donnée (Vs).
- l'unité de contrôle est en outre configurée pour utiliser le rapport volumique Vu/Vt pour corriger le ou les débits de gaz ayant été déterminés à partir des pressions de gaz au sein du premier conduit secondaire et/ou du second conduit secondaire, lorsque l'unité de contrôle détermine que le rapport volumique Vu/Vt est supérieur à la valeur-seuil donnée (Vs), i.e. Vu/Vt > Vs.
- la valeur-seuil donnée (Vs) est de 10% environ.
- le réservoir de gaz contient de l'oxygène sous forme liquide (LOX).
- un dispositif régulateur de pression est agencé sur le conduit de gaz principal, le conduit de gaz principal se ramifiant en plusieurs conduits de gaz secondaires, en aval dudit dispositif régulateur de pression.
- chaque jauge de contrainte comprend une piste résistive déformable configurée pour se déformer proportionnellement à la pression du gaz s'exerçant dans le conduit de gaz sur lequel la jauge de contrainte considérée est agencée.
- l'unité de contrôle est configurée pour déterminer la résistivité (R) de chaque jauge de contrainte à partir de la déformation de la piste résistive de la jauge de contrainte considérée et d'une valeur de résistivité de référence (Ro).
- l'unité de contrôle est configurée pour déterminer la pression de gaz à partir de la résistivité (R) de chaque jauge de contrainte, chaque pression de gaz déterminée reflétant la pression du gaz s'exerçant dans le conduit de gaz sur lequel la jauge de contrainte considérée est agencée.
- les jauges de contrainte sont agencées en aval du dispositif régulateur de pression, sur les conduits de gaz principal et/ou secondaires.
- l'unité de contrôle coopère avec un module de télécommunication.
- l'unité de contrôle et le module de télécommunication sont configurés pour assurer une transmission de données, via ledit module de télécommunication, de l'unité de contrôle vers au moins une plateforme de traitement de données distante, de préférence lesdites données incluent au moins une pression de gaz déterminée par l'unité de contrôle.
- le réseau de distribution de gaz est agencé au sein de l'établissement hospitalier.

Selon différents modes de réalisation, l'installation de l'invention peut en outre comprendre l'une ou plusieurs des caractéristiques suivantes :
- le réseau de distribution de gaz comprend des conduites de gaz agencées dans l'établissement hospitalier, en particulier sur les parois de l'établissement hospitalier, i.e. murs, cloisons ou analogues.
- les conduites de gaz ont un diamètre compris entre 10 et 50 mm, préférentiellement de l'ordre de 15 mm.
- les conduites de gaz sont en alliage de cuivre.
- la source de gaz comprend un réservoir de stockage ou analogue contenant de l'oxygène sous forme liquide surmonté d'oxygène sous forme gazeuse, c'est-à-dire d'un ciel d'oxygène gazeux.
- le dispositif régulateur de pression est configuré pour contrôler la pression et garantir une pression stable comprise entre 3 et 7 bar relatifs, de préférence environ entre 4 et 5 bar relatifs, avantageusement égale à 4 bar environ.
- les jauges de contrainte comprennent une jauge de référence et une ou des jauges additionnelles ou secondaires.
- chaque jauge de contrainte additionnelle est appairée à la jauge de contrainte de référence.
- les jauges de contrainte sont fixées à/sur la surface périphérique externe des conduits de gaz.
- chaque unité de contrôle comprend au moins un (micro)processeur, en particulier un microcontrôleur.
- le (micro)processeur ou microcontrôleur de chaque unité de contrôle est agencé sur (au moins) une carte électronique.
- la carte électronique est agencée dans l'unité de contrôle.
- l'unité de contrôle met en œuvre un ou plusieurs algorithmes ou analogues.
- chaque jauge de contrainte comprend une piste résistive déformable agencée sur un support comprenant des moyens de fixation permettant une fixation à la paroi périphérique externe d'un conduit de gaz.
- chaque jauge de contrainte comprend une piste résistive agencée sur un support, en particulier un support en silicone ou analogue.
- chaque jauge de contrainte comprend une piste résistive apte à se déformer, c'est-à-dire se rétracter ou se dilater, lors d'une déformation de la paroi du conduit de gaz sur lequel la jauge de contrainte est fixée.
- la plateforme de traitement de données distante comprend un serveur informatique, de préférence un serveur « cloud ».
- le module de télécommunication est en outre configuré pour communiquer en réception avec un dispositif électronique à interface graphique configuré pour envoyer des données au module de télécommunication.
- le dispositif électronique est une tablette numérique, un téléphone multifonction ou un ordinateur portable, ou analogue.
- l'unité de contrôle est configurée pour déterminer, à partir de la valeur de résistivité R déterminée et d'une base de donnée donnant une correspondance entre pression et résistivité R, la pression gazeuse régnant dans lesdits conduits de gaz principal et secondaires véhiculant du gaz sous pression agencés en aval du dispositif régulateur de pression.
- l'unité de contrôle comprend des moyens de mémorisation pour mémoriser la valeur de résistivité de référence (Ro) et la base de donnée.
- les moyens de mémorisation comprennent une mémoire flash ou analogue.
- alternativement, la base de donnée est mémorisée au sein du processeur de chque unité de contrôle.
- l'unité de contrôle est configurée pour déterminer le ou les débits de gaz circulant dans le premier conduit secondaire et/ou dans le second conduit secondaire véhiculant du gaz sous pression agencés en aval du dispositif régulateur de pression, à partir d'au moins une mesure de pression.
- la plateforme de traitement de données distante est configurée pour commander un affichage sur un écran d'affichage, le ou les débits de gaz circulant dans le premier conduit secondaire et/ou dans le second conduit secondaire.
- les jauges de contrainte sont alimentées électriquement, en particulier leur piste résistive.
- une unité de télémétrie est associé audit réservoir de stockage de gaz de manière à déterminer la quantité de gaz résiduel dans ledit réservoir de stockage de gaz, en particulier un niveau de LOX.
- l'unité de télémétrie est configurée pour transmettre à distance, via un réseau de télécommunication, à un fournisseur de gaz, les mesures de quantité de gaz résiduel, en particulier le niveau de LOX.
- un vaporiseur de gaz est agencé en sortie, i.e. en aval, dudit réservoir de stockage de gaz et configuré pour transformer le LOX en oxygène gazeux, notamment en réchauffant le LOX.
- l'extrémité aval du conduit principal se ramifie au moins en un premier tronçon ou premier conduit secondaire et en un second tronçon ou second conduit secondaire.
- le premier conduit secondaire comprend une pluralité de premières sous-ramifications.
- le second conduit secondaire comprend une pluralité de secondes sous-ramifications.
- au moins une partie des premières sous-ramifications et/ou les secondes sous-ramifications sont reliées à des prises murales de distribution de gaz, en particulier des prises de fourniture d'oxygène gazeux ou d'air.
- la piste résistive de chaque jauge de contrainte est configurée pour que sa résistance ou résistivité R soit modifiée par rapport à une valeur résistive de repos R₀ proportionnellement à la déformation subie par la piste résistive considérée.
- la piste résistive de chaque jauge de contrainte est configurée pour être modifiée en compression (R<R₀) ou une tension (R>R₀).
- la valeur de la résistance ou résistivité R de la piste résistive de chaque jauge de contrainte est déterminée par l'unité de contrôle, typiquement par le processeur ou microcontrôleur.
- une source de courant électrique alimente en courant électrique, chaque unité de contrôle, en particulier une batterie, notamment rechargeable, ou le secteur (110/220V).
- la source de courant électrique alimente en outre en courant électrique, les jauges de contrainte et les modules de télécommunication.
- chaque jauge de contrainte est configurée pour être paramétrable (i.e. données de paramétrage) à distance via un dispositif indépendant comprenant une interface graphique et des moyens de communication, notamment une tablette numérique, un téléphone multifonction, un ordinateur ou analogue.
- le module de communication de chaque jauge de contrainte est configuré pour recevoir les données de paramétrage provenant du dispositif indépendant.
- les paramètres de chaque jauge de contrainte comprennent un identifiant unique (ID) de jauge de contrainte, le diamètre D du conduit de gaz sur lequel la jauge est agencée, une information de localisation relative par rapport à une jauge de contrainte de référence, une donnée d'appairage et/ou une donnée temporelle (i.e. horodatage).
- selon un autre mode de réalisation, le processeur de l'unité de contrôle est programmé pour inclure directement les paramètres de chaque jauge.
- elle comprend une jauge de contrainte de référence agencée dans la région du site de ramification du conduit principal.
- elle comprend des jauges de contrainte additionnelles agencées sur les premier et second conduits secondaires.
- chaque jauge de contrainte est configurée pour envoyer des données vers la plateforme de traitement sous forme d'ensembles ou de « paquets » de données.
- chaque ensemble ou paquet de données inclut au moins une valeur de pression.
- chaque ensemble ou paquet de données inclut une ou plusieurs données additionnelles choisies parmi une donnée temporelle (i.e. horodatage), un identifiant de jauge (ID), un diamètre des conduit de gaz, un identifiant de la jauge de contrainte de référence et une distance séparant la jauge de contrainte de référence et de la jauge de contrainte considérée.
- la plateforme de traitement est configurée pour opérer un prétraitement de toute ou partie des données provenant des jauges de contrainte, en particulier une resynchronisation des pressions mesurées par les jauges de contrainte.
- la plateforme de traitement est configurée pour opérer en outre un traitement de toute ou partie des données provenant des jauges de contrainte pour déterminer le ou les débits de gaz circulant dans le ou les conduits de gaz, en particulier dans le premier conduit secondaire et dans le second conduit secondaire.
- la plateforme de traitement est configurée pour commander un affichage d'au moins le ou les débits déterminées sur un écran d'affichage à destination d'un utilisateur, tel un opérateur de réseau, chargé de la surveillance efficace du réseau de distribution de gaz au sein de l'établissement hospitalier considéré.

L'invention va maintenant être mieux comprise grâce à la description détaillée suivante, faite à titre illustratif mais non limitatif, en référence aux figures annexées parmi lesquelles :
Fig. 1 schématise une installation de distribution de gaz médicaux d'un établissement hospitalier alimentée par une source de gaz, comprenant un système de surveillance comprenant des jauges de contrainte selon l'invention.
Fig. 2 schématise une jauge de contrainte connectée permettant de mesurer de façon non-invasive la pression locale régnant dans un conduit délivrant du gaz médical.

Fig. 1 schématise un mode de réalisation d'une installation de distribution de gaz 100 fournissant, un (des) gaz médical, en particulier de l'oxygène (de qualité médical/médicinale), au réseau de distribution de gaz médicaux 2, 3 d'un établissement hospitalier, comprenant une ligne ou conduit de gaz principal 2 et un circuit de gaz secondaire 3 comprenant des conduits de gaz secondaires 31, 32.

L'installation 200 comprend une source de gaz 1, à savoir ici un réservoir 11 de stockage d'O₂ sous forme liquide (LOX) alimentant le réseau 2, 3. Bien entendu, il peut contenir aussi de l'oxygène sous forme gazeuse (GOX) formant un « ciel gazeux » au-dessus du LOX dans le réservoir 11, i.e. du GOX provenant de la vaporisation d'une partie du LOX dans le réservoir 11. Dans la suite de la description, à des fins de simplifications, on considère que le gaz fourni par la source de gaz 1 est de l'oxygène mais, selon d'autres modes de réalisation, il pourrait s'agir d'un autre gaz de qualité médicale, tel du N₂O, de l'air...

Des moyens de mesure 14 de niveau d'O₂ liquide (LOX) mesure, de préférence en permanence, le niveau de LOX dans le volume intérieur 12 du réservoir 11, par exemple un capteur de niveau agencé dans le réservoir 11. Les moyens de mesure 14 coopère avec l'unité de télémétrie 13 pour lui fournir les mesures de niveau de LOX.

L'unité de télémétrie 13, i.e. un dispositif de transmission de données, transmet à distance, via un réseau de communication, tel que GSM, internet ou autre, les mesures de niveau de LOX à un site distant, par exemple à un fournisseur de gaz, où elles sont traitées, par exemple comparées à un ou des seuils, afin de l'alerter lorsqu'un seuil-bas prédéfini est atteint, c'est-à-dire que le niveau de LOX passe sous ce seuil-bas, et permettre un réapprovisionnement du réservoir 11 avec du LOX amené par camion-citerne ou analogue.

L'unité de télémétrie 13 transmet aussi, selon l'invention, les mesures de niveau de LOX à l'unité de contrôle 64 d'un système de surveillance du réseau de distribution de gaz 2, 3, comme expliqué ci-après.

Afin de transformer le LOX en GOX, on utilise un vaporiseur de gaz 10 qui est agencé en aval, i.e. en sortie, du réservoir de stockage 11. La sortie du vaporiseur de gaz 10 est reliée fluidiquement (en 21a) au tronçon ou à la portion amont 21 de la ligne d'alimentation principale 2, c'est-à-dire une canalisation ou un conduit de gaz, de manière à l'alimenter en GOX.

La portion amont 21 de la ligne d'alimentation principale 2 est de premier diamètre D1 et alimente quant à elle (en 21b) un régulateur de pression 23, tel un dispositif détendeur de gaz, agencé sur la ligne d'alimentation principale 2. Préférentiellement, le premier diamètre D1 est égal à plusieurs dizaines de millimètres, par exemple d'au moins 40 mm.

Le régulateur de pression 23 est relié par ailleurs (en 24a) à un tronçon ou une portion aval 24 de la ligne d'alimentation principale 2 afin de lui fournir du GOX à pression donnée. Autrement dit, le régulateur de pression 23 garantit, i.e. fournit, une pression stable de GOX dans la portion aval 24 de la ligne d'alimentation principale 2, dite « pression nominale de service ». Avantageusement, la pression nominale de service est comprise environ entre 4 et 5 bar relatifs, par exemple égale à 4 bar environ.

La portion aval 24 du conduit principal 2 vient se ramifier (en 24b) en plusieurs tronçons ou conduits secondaires 31, 32, à savoir ici en (au moins) un premier tronçon ou premier conduit secondaire 31 ayant un second diamètre D2 et, par ailleurs, en un second tronçon ou second conduit secondaire 32 ayant un troisième diamètre D3.

Les premier et second conduits secondaires 31, 32 font partie du circuit de gaz secondaire 3 qui est en communication fluidique avec la ligne d'alimentation principale 2. Ils ont des diamètres D2, D3 préférentiellement égaux (i.e. D2 = D3), par exemple de l'ordre de 15 mm environ. Selon un mode de réalisation, on a : D2<D1 et D3<D1 (avec par exemple D2 = D3).

Le premier conduit secondaire 31 présente lui-même une pluralité de sous-ramifications 311-31n, respectivement, formant des lignes de gaz débouchant au niveau de prises d'oxygène murales 411à 41n, respectivement, situées dans un service 4 de l'établissement hospitalier, par exemple un service de réanimation. Le GOX circulant dans le premier conduit secondaire 31 est donc distribué à tout ou partie des sous-ramifications 311-31n selon que les prises murales 411-41n distribuant le GOX sont en fonctionnement ou au repos, par exemple raccordées ou non à des dispositifs médicaux utilisant de l'oxygène, tels que débitmètres, ventilateurs mécaniques, dispositifs de délivrance d'oxygène à haut débit....

De façon similaire, le second conduit secondaire 32 alimente lui aussi en GOX, une pluralité de sous-ramifications 321-32n, c'est-à-dire des lignes de gaz aboutissant elles aussi à des prises murales 421-42n situées dans un autre service 5 de l'établissement hospitalier, par exemple un service de soins légers.

La pression gazeuse s'exerçant au niveau des prises murales ne doit pas être inférieure à 90% de la pression nominale de service (i.e. 4 bar relatif), donc ici d'au moins 3.6 bar relatif, lorsque le réseau de distribution de gaz médicaux fonctionne dans les limites de sa gamme opérationnelle, afin de ne pas risquer que les dispositifs médicaux connectés aux prises murales 411à 41n, 321-32n dysfonctionnent et mettent en danger les patients.

La gamme opérationnelle des prises murales est dès lors déterminée en prenant compte le type de service muni de prises murales (e.g. urgences, réanimation, soins légers...), le taux d'utilisation estimé des prises murales (par exemple 75% d'utilisation) et le débit de gaz consommé au travers de chacune des prises murales en fonctionnement. Par exemple, pour n (n>2) prises murales 411-41n d'un service de réanimation, on peut déterminer que 75% des prises sont utilisées à un instant donné, pour un débit moyen de 20 L/min. Ainsi, pour 20 prises (n=20), on peut envisager un débit total circulant dans le premier conduit secondaire 31 de l'ordre de 300 L/min maximum. En considérant ce débit maximum et la longueur du premier conduit secondaire 31, par exemple de plusieurs mètres à plusieurs dizaine de mètres, défini entre l'extrémité 24b de la portion aval 24 et l'extrémité aval 31b de ce premier conduit secondaire 31, on peut déterminer qu'un diamètre D2 de 15mm devrait permettre à respecter les exigences de la norme ISO 7396-1, en particulier une pression régnant à l'extrémité aval 31b du premier conduit secondaire 31 supérieure de 90% à la pression nominale de service (ici 3.6 bar relatif).

Il en va de même pour le dimensionnement du second conduit secondaire 32 alimentant quant à lui un service de soins légers 5, pour lequel on détermine qu'un débit total maximal de 320L/min pourra également être observé (i.e. 100 prises à 80% à 4L/min par exemple) et ce, pour un diamètre D3 du second conduit secondaire 32 également de 15 mm.

Dans des conditions non-habituelles ou exceptionnelles, par exemple un afflux de patients COVID...ou autre, d'une part, le taux d'utilisation des prises murales 411-41n peut se retrouver à 100 et, d'autre part, pour optimiser la prise en charge des patients considérés, leur oxygénation doit être assurée par des dispositifs de délivrance d'oxygène à haut débit gourmands en O₂, par exemple utilisant 60 L/min, voire plus. Il s'ensuit alors un débit total de GOX circulant dans le premier conduit secondaire 31 d'environ 420L/min, donc bien supérieur au débit maximal initialement escompté. Or, la chute de pression entre l'extrémité 2b de la portion aval 24 et l'extrémité aval 31b du premier conduit secondaire 31 évolue selon le carré du débit circulant entre ces deux points. Elle devient donc très inférieure à la pression minimale de 3.6 bar, ce qui engendre des dysfonctionnements des dispositifs médicaux connectés aux différentes prises d'O₂ murales 411-41n du service de réanimation 4 considéré.

On comprend alors l'importance de pouvoir opérer une surveillance efficace du réseau de distribution de gaz 2, 3, en particulier des conduits secondaires, 31, 32, à savoir ici du premier conduit secondaire 31 et du second conduit secondaire 32, pour permettre de détecter toute saturation des conduits secondaires 31, 32 et d'avertir, le cas échéant, un opérateur, par exemple le responsable technique supervisant le réseau de distribution de gaz médicaux, de l'imminence d'une telle saturation de l'un et/ou l'autre de ces conduits.

Pour ce faire, on met en œuvre un système de surveillance du réseau de distribution de gaz 2, 3 comprenant l'unité de contrôle 64 et des capteurs non-invasifs 61 incluant des jauges de contrainte 6, 6a, 6b, agencés sur la paroi externe des tronçons ou conduits 24, 31, 32, comme illustré en Fig. 1.

Fig. 2 schématise un mode de réalisation d'un tel capteur non-invasif 61 connecté comprenant une jauge de contrainte 6, agencée sur un conduit de gaz 9, par exemple un conduit de gaz d'un réseau de gaz assurant l'acheminement de gaz, tel de l'oxygène, au sein d'un établissement hospitalier.

Comme on le voit, la jauge de contrainte 6 est reliée électriquement à l'unité de contrôle 64, en particulier une (des) carte électronique 64.1 à microprocesseur 65, tel un microcontrôleur, de l'unité de contrôle 64, via un câble de connexion 63 électriquement.

La jauge de contrainte 6 comprend un support 61.1, tel un substrat en silicone, ou analogue portant une piste résistive 62 déformable. Cette piste résistive 62 est apte à se déformer, c'est-à-dire se rétracter ou se dilater, sous l'action d'une contrainte mécanique, notamment en cas de déformation de la paroi 90 du conduit de gaz 9 sur lequel elle est fixée.

Les déformations de la piste résistive 62 modifient sa résistivité R (aussi appelée résistance R) par rapport à une valeur résistive de repos R₀ en fonction de la déformation subie, c'est-à-dire selon que la piste résistive 62 subit une compression (R<R₀) ou une tension (R>R₀). La valeur de la résistivité R de la piste résistive 62 est déterminée par l'unité de contrôle 64, typiquement par son processeur 65 ou microcontrôleur. La détermination de la valeur de résistivité R de la piste résistive 62 est usuellement réalisée au moyen d'un pont de Wheatstone (https://en.wikipedia.org/wiki/Wheatstone_bridge) piloté par le microprocesseur 65 et la carte électronique 64.1.

On prévoit par ailleurs un module de télécommunication 66 agencé dans l'unité de contrôle 64 et configuré pour opérer des émissions et/ou des réceptions de données, i.e. informations ou autres. Il est préférentiellement intégré à la carte électronique 64.1 de l'unité de contrôle 64 ; toutefois, selon un autre mode de réalisation, il peut être indépendant et configuré pour coopérer avec la carte électronique 64.1 pour notamment récupérer les données à émettre.

Plus précisément, le module de télécommunication 66 est configuré pour communiquer en réception avec un dispositif électronique 7 indépendant comprenant une interface graphique 71, telle une tablette numérique, un téléphone multifonction (smartphone), un ordinateur portable ou analogue, lequel dispositif électronique 7 est configuré pour envoyer des données au module de télécommunication 66. Lorsque le module de télécommunication 66 reçoit des données, il les retransmet ou les transfère à l'unité de contrôle 64 qui les traite, en particulier au sein du microprocesseur 65.

Le module de télécommunication 66 est aussi en capacité d'émettre des données, par exemple par voie cellulaire ou autre, par exemple via un protocole de communication de type LoRa ou analogue, lesquelles données peuvent ensuite être captées par exemple par une borne de réception (non représentée) faisant office de relai de communication.

Comme illustré en Fig. 1, les données peuvent être traitées par une plateforme de traitement de données 8 distante, tel un serveur informatique de type « cloud » ou analogue, puis fournies, une fois traitées, par exemple agrégées, à un opérateur, par exemple le responsable technique du réseau de distribution de gaz médicaux considéré, en particulier affichées sur un écran d'affichage à l'attention de l'opérateur.

La carte électronique 64.1 de l'unité de contrôle 64 est alimentée en courant électrique par une batterie ou par le secteur (110/220V), ce qui permet d'alimenter et contrôler les différents composants nécessitant de l'être, en particulier la jauge de contrainte 61, l'unité de contrôle 65 et le module de télécommunication 66.

La jauge de contrainte 6 de Fig. 2 est fixée sur la surface périphérique externe 91 du conduit de gaz 9 par un dispositif ou des moyens de fixation 61.2 adaptés, par exemple un collier, des clips ou autres, qui sont solidarisés à la jauge de contrainte 6 par collage, soudage ou autre, en particulier solidaires du support déformable 61.1 portant la piste résistive 62.

Le conduit 9 est typiquement un conduit en allige de cuivre véhiculant un gaz médical, tel de l'O₂. Il a par exemple un diamètre externe de l'ordre de 15 mm et une épaisseur de paroi de l'ordre de 1mm. Il en va de même des conduits secondaires 31, 32 de Fig. 2. En effet, les diamètres des conduits de gaz médicaux sont normés (EN 13348) et il n'existe dès lors qu'un nombre limité de diamètres possibles, parmi lesquels le diamètre de 15 mm est le plus utilisé pour les conduits secondaires des réseaux hospitaliers.

Lorsque le gaz médical, ici de l'O₂, circule à une pression P donnée, par exemple de plusieurs bars relatifs, dans le conduit interne 92 ou lumen du conduit 9, la paroi 90 du conduit 9 va se déformer proportionnellement à la pression du gaz qu'il convoie, c'est-à-dire que le diamètre D du conduit 9 va croitre, i.e. augmenter, proportionnellement à la pression gazeuse P régnant dans le passage interne ou lumen 92 du conduit 9. Le taux de déformation dépend non seulement de la pression gazeuse P dans le conduit 9 mais aussi du diamètre D et de l'épaisseur E de la paroi 90 du conduit 9, ainsi que des propriétés mécaniques du matériau du conduit 9, e.g. alliage de cuivre (cf. module d'Young et coefficient de Poisson).

Plus précisément, la relation liant la pression gazeuse P à un conduit donné répond à la formule suivante : $P = \frac{8 . E . Δ Di . t}{{Di}^{2} . \left(2-v\right)}$ où :
- *P* est la pression en Pa
- *E* est le module d'Young en GPa
- *Di* est le diamètre interne du conduit en mm
- Δ*Di* est la déformation du conduit, mesurée par les jauges
- t est l'épaisseur de la paroi du conduit en mm
- *v* est le coefficient de Poisson, i.e. constant à 0.34 pour les alliages de cuivre.

Comme expliqué ci-avant, tout réseau de distribution de gaz dans un établissement hospitalier doit répondre à des normes spécifiques, telle que la norme NF EN-13348 qui requiert l'utilisation de tubes de différents diamètres et d'épaisseur de paroi du tube, ainsi qu'un alliage de cuivre spécifique, typiquement un alliage de type Cu-DHP pour les conduits des réseaux hospitaliers.

L'alliage de cuivre Cu-DHP est un alliage de cuivre au phosphore désoxydé (*Phosphorus-Deoxidized Copper* en anglais) qui contient une teneur en phosphore habituellement entre 0,013% et 0,040% en poids.

Ainsi, concernant les diamètres internes/externes et l'épaisseur de paroi du conduit considéré, pour un tube de 15 mm de diamètre extérieur, l'épaisseur de paroi peut être égale, selon NF EN-13348, à 0.7 mm, 1 mm ou 1.2 mm, ce qui correspond à un diamètre interne Di de 13.6 mm, 13 mm ou 12.6 mm, respectivement.

Les informations de diamètre externe et d'épaisseur de paroi d'un conduit de réseau hospitalier sont normativement indiquées sur leur surface externe (voir EN-13348). On peut dès lors en déduire facilement le diamètre interne Di.

Ces paramètres dimensionnels (i.e. diamètres externe et/ou interne et épaisseur de paroi) peuvent être utilisés lors du paramétrage des jauges de contraintes et mémorisés au sein de l'unité de contrôle 64, par exemple au sein de moyens de mémorisation de l'unité 64, notamment au sein de son processeur ou d'une mémoire dédiée, telle une mémoire flash.

Lorsqu'il est soumis à des variations de pression, le conduit 9 (i.e. sa paroi 90) se déforme, en compression ou en tension et ces déformations se propagent, de manière (quasi-) instantanée, à la piste résistive 62 de la jauge de contrainte 6, notamment au travers de la paroi 90 du conduit 9 et des moyens de fixation 61.2, laquelle piste résistive 62 se déforme alors aussi en corrélation avec ces variations de pression.

Autrement dit, dès que la jauge de contrainte 6 est installée sur le conduit 9 et que celui-ci est soumis à une pression gazeuse interne, la piste résistive 62 de la jauge de contrainte 6 est mise en tension du fait de l'expansion du conduit 9 sous l'effet de la pression. L'unité de contrôle 64, en particulier le processeur 65, va alors pouvoir en déterminer la valeur résistive R, laquelle est supérieure à la valeur résistive de repos R₀ de la piste résistive 62, c'est-à-dire une valeur de résistance de référence R₀.

Puis, l'unité de contrôle 64 détermine, à partir de la valeur de résistance R déterminée et d'une base de donnée mémorisée, la pression gazeuse P régnant dans le conduit de gaz 9, par exemple véhiculant de l'oxygène médical.

Préférentiellement, la base de donnée est obtenue préalablement, par exemple lors du processus de fabrication de la jauge 6 ou ultérieurement via des tests de routine, en réalisant une corrélation entre des valeurs résistives R de la piste résistive 62 et différents diamètres de conduits de gaz soumis à différentes pressions, par exemple des pressions de 0 bar relatif (i.e. pression atmosphérique) à 10 bar relatifs. R₀ désigne la valeur de résistance correspondant à un conduit de gaz soumis à la pression atmosphérique (1 atm = 0 bar relatif).

Par exemple, tous les conduits référencés dans NF EN-13348, c'est-à-dire de différents diamètres et d'épaisseur de paroi, peuvent être utilisés pour constituer la base de donnée et faire de celle-ci une base de donnée exhaustive.

On constate, qu'en plus des données dimensionnelles du conduit, i.e. diamètre interne Di et épaisseur de paroi t, la formule de calcul ci-dessus inclut le module d'Young, qui représente la rigidité d'un matériau à l'élongation (qui s'apparente à une « élasticité ») intervient.

Or, la valeur de ce coefficient dépend de l'alliage considéré, par exemple un alliage de cuivre. Par exemple, l'alliage Cu-DHP, qui est généralement utilisé pour les conduits hospitaliers, a un module d'Young d'environ 130 GPa à 20°C, tandis que l'alliage CW114C a un module d'Young d'environ 120 GPa à 20°C, ce qui peut se traduire par une erreur de pression de 10% sur la mesure de pression régnant dans le conduit.

Dès lors, il est nécessaire que la base de donnée soit réalisée sur des conduits ayant l'alliage spécifié dans NF EN-13348, i.e. CuDHP, afin que la relation entre la déformation sous pression d'un conduit donné soit la plus précise possible.

Autrement dit, pour un conduit donné (i.e. diamètre interne Di et épaisseur de paroi t), à une température contrôle T0 donnée, la base de données peut relier une mesure de déformation du conduit considéré (étant représentée par la valeur résistive R mesurée) à la pression P régnant dans ce conduit.

La base de donnée est préférentiellement intégrée, c'est-à-dire mémorisée, directement au sein du processeur 65 de l'unité de contrôle 64, ou, selon le cas, dans une mémoire dédiée, telle une mémoire flash, coopérant avec le processeur 65.

Avantageusement, après agencement sur le conduit de gaz 9, la jauge de contrainte 6 qui est connectée, c'est-à-dire (télé)communicante, est préférentiellement paramétrée via l'interface graphique 71 du dispositif indépendant 7, telle une tablette numérique ou analogue. Les données de paramétrage sont ensuite transmises à distance par les moyens de communication de la tablette ou analogue vers le module de communication 66, comme déjà expliqué.

La base de données susmentionnée est réalisée à une température de contrôle T0 donnée. Or, en conditions réelles, la température T régnant au niveau d'un conduit donné, peut être différente de cette température de contrôle T0, ce qui peut introduire un biais dans la restitution des mesures. En effet, tout matériau tend naturellement à s'allonger ou se rétracter sous l'effet de la température (i.e. expansion thermique). Dès lors, selon un mode de réalisation, un capteur de température peut être ajouté aux différentes jauges de contrainte afin d'effectuer une correction de l'effet de la température ambiante (par rapport à la température de contrôle T0) afin d'améliorer la précision des mesures restituées.

Les jauges de contrainte 6, 6a, 6b de Fig. 1, qui fonctionnent comme décrit ci-dessus en lien avec Fig. 2, permettent de surveiller différents points du réseau de gaz 2, 3. Typiquement, la jauge de contrainte 6 sert de jauge de référence.

Selon un mode de réalisation, les paramètres de chaque jauge de contrainte 6, 6a, 6b, c'est-à-dire leurs données de paramétrage, provenant par exemple d'un dispositif de type tablette numérique 7 ou analogue, peuvent être fixés ou sélectionnés par un opérateur et comprennent un identifiant unique (ID) de chaque jauge de contrainte 6, 6a, 6b, le diamètre Di du conduit de gaz sur lesquels elles sont installées, une information de localisation relative de la jauge de contrainte de référence 6 et des jauges de contrainte 6a, 6b additionnelles, des données d'appairage des jauges de contrainte, voire d'autres informations utiles, en particulier des données temporelles, c'est-à-dire un horodatage.

Selon un autre mode de réalisation, le processeur 65 de l'unité de contrôle 64 est programmé pour inclure directement les paramètres de chaque jauge, tel que son identifiant (ID) unique, le diamètre interne Di du conduit de gaz auquel la (ou les) jauge de contrainte est fixée, et/ou les autres paramètres.

D'une façon générale, une fois la valeur de pression P déterminée, l'unité de contrôle 64 est configurée pour transmettre cette pression, par exemple par télétransmission, ainsi que l'horodatage et l'identifiant unique de la jauge considérée, le diamètre D du conduit de gaz 9, l'appairage à d'autres jauges de contrainte et l'information de localisation, à la plateforme informatique 8 distante pour traitement et exploitation ultérieure des informations.

La télétransmission des données peut se faire à une fréquence donnée, par exemple toutes les 10 millisecondes ou à une autre fréquence adaptée.

Sur Fig. 1, on a schématisé une intégration de trois jauges de contrainte 6, 6a, 6b, sur le circuit secondaire 3 du réseau de distribution de gaz 2, 3 médicaux, comme décrit ci-avant. Bien entendu, on pourrait utiliser plus de trois jauges ou, à l'inverse, moins de trois jauges, en fonction du nombre de conduits à surveiller par exemple.

En Fig. 1, les jauges de contrainte connectées 6, 6a, 6b sont agencées ici à titre d'exemple dans la région du site de ramification 24b du conduit principal 2 (i.e. jauge 6) et par ailleurs sur les premier et second conduits secondaires 31, 32 (i.e. jauges 6a, 6b), afin d'y mesurer la distribution des débits gazeux ; toutefois, elles pourraient être agencées à d'autres endroits du réseau. Elles fonctionnent comme décrit ci-avant, en référence à Fig. 2. Plus précisément, la première jauge de contrainte additionnelle 6a est agencée au niveau de l'extrémité aval 31b du premier conduit secondaire 31, et la seconde jauge de contrainte additionnelle 6b est quant à elle installée au niveau de l'extrémité aval 32b du second conduit secondaire 32. Autrement dit, la jauge de contrainte 6 principale est agencée ici entre les jauges de contrainte additionnelles 6a, 6b.

Ces jauges de contrainte 6, 6a, 6b, en particulier les processeurs 65 de (des) l'unité de contrôle 64 qui est associée à ces jauges de contrainte 6, 6a et 6b, ont été paramétrées par exemple via le dispositif 7 à interface graphique 71, telle une tablette numérique ou analogue. Ces jauges de contrainte 6, 6a, 6b, ou plus précisément le(s) processeur 65 de l'unité de contrôle 64, envoient chacune l'ensemble des données susmentionnées vers la plateforme informatique 8 de traitement de données, comme déjà expliqué. Ainsi, lors du paramétrage des jauges de contrainte 6, 6a, 6b, les diamètres Di2, Di3, qui sont identiques, par exemple de l'ordre de 13 mm, sont renseignés (en plus de l'épaisseur de paroi des conduits sur lesquelles elles sont placées) via la tablette numérique ou tout dispositif 7 similaire, ce qui permet de déterminer la pression locale régnant dans le conduit secondaire 3 au niveau des sites de localisation des jauges de contrainte 6, 6a, 6b.

A titre d'exemple, l'envoi des données relatives à chacune des jauges de contrainte connectées 6, 6a, 6b vers la plateforme de traitement 8 peut se faire sous forme de paquets de données :
- Jauge de référence 6 : [T, J1, Di1, P1, 0, 0]
- Première jauge additionnelle 6a : [T, J2, Di2, P2, RefJ1, L1]
- Seconde jauge additionnelle 6b : [T, J3, Di3, P3, RefJ1, L2]
où :
- T est une donnée temporalle, c'est-à-dire un horodatage, par exemple de la forme JJ/MM/AA XXhXXminXXsXXms.
- J1, J2, J3 sont les identifiants (ID) uniques des jauges 6, 6a, 6b.
- Di1, Di2, Di3 sont les diamètres des conduits de gaz médical sur lequel les jauges6, 6a, 6b sont installées.
- P1, P2, P3 sont les pressions locales régnant dans les conduits au niveau des jauges 6, 6a, 6b considérées.
- RefJ1 est l'identifiant de la jauge de contrainte de référence 6 (ID = J1) à laquelle les jauges de contrainte additionnelles 6a, 6b sont appairées.
- L1, L2 sont les distances (en mètres) séparant les jauges de contrainte additionnelles 6a, 6b de la jauge de référence 6.

La jauge de contrainte de référence 6 étant préférentiellement une jauge de référence pour les autres jauges de contrainte, i.e. ici les jauges de contrainte additionnelles 6a, 6b, elle n'est appairée à aucune autre jauge de contrainte connectée, donc son appairage est désigné par « 0 » et sa localisation relative est aussi désignée par « 0 » dans le paquet de données qui la concerne.

A titre d'exemple illustratif, on considère que la pression au niveau de la jauge de contrainte 6 de référence, c'est-à-dire régnant à l'extrémité aval 24b de la portion aval 24, est de 4.5 bar, alors que la pression régnant dans le premier conduit secondaire 31 au niveau de la jauge de contrainte 6a est de 4.2 bar, et celle régnant dans le second circuit secondaire 32 au niveau de la jauge de contrainte 6b est de 3.8 bar.

Les jauges de contrainte 6, 6a et 6b vont voir leur piste résistive 62 refléter une valeur résistive conforme à la déformation liée à la pression, des différents conduits sur lesquels les jauges de contrainte 6, 6a et 6b sont agencées. Les processeurs 65 de l'unité de contrôle 64 associés au différentes jauges de contrainte 6, 6a et 6b sont alors en mesure de transformer les différentes valeurs résistives des pistes résistives 62 en pression, soit une pression de 4.5 bar pour la jauge de contrainte 6, une pression de 4.2 bar pour la jauge de contrainte 6a, et une pression de 3.8 bar pour la jauge de contrainte 6b.

Si la distance entre la jauge de contrainte 6 de référence et la première jauge de contrainte 6a est de 50 mètres, et celle entre la seconde jauge de contrainte 6 et la jauge de contrainte 6b est de 30 mètres, les électroniques, i.e. processeurs 65 des unités de contrôle 64, des jauges de contrainte 6, 6a et 6b vont envoyer à une fréquence donnée, par exemple toutes les 10ms, des « paquets » ou ensembles de données vers la plateforme de traitement 8, tel un serveur informatique distant, comme illustré dans Tab. 1 suivant.

**Tab. 1**

| Jauge | Horodatage | | ID | Di (mm) | P (bar) | Réf. | L (m) |
|---|---|---|---|---|---|---|---|
| 6 | 14/4/2000 | | J1 | 13 | 4.5 | 0 | 0 |
| | 10h40mn37s150ms | | | | | | |
| 6a | 14/4/2000 | | J2 | 13 | 4.2 | J1 | 50 |
| | 10h40mn37s150ms | | | | | | |
| 6b | 14/4/2000 | | J3 | 13 | 3.8 | J1 | 30 |
| | 10h40mn37s150ms | | | | | | |

Lors de la réception de ces ensembles de données au niveau de la plateforme de traitement 8, il est possible d'en extraire les débits circulant respectivement dans les premier et second conduits secondaires 31, 32. En effet, tout débit circulant dans le diamètre interne Di d'un conduit donné entraine une perte de charge qui est fonction de la nature du media (dans l'exemple ici de l'O₂ gazeux), du diamètre du conduit, de la longueur du conduit et du débit circulant dans le conduit considéré.

Ainsi, connaissant la nature du gaz (i.e. oxygène) circulant dans le premier conduit secondaire 31, la différence de pression entre les jauges de contrainte connectées 6, 6a, le diamètre Di2 du premier conduit secondaire 31 et la longueur séparant les jauges de contrainte connectées 6, 6a, il est possible de déterminer le débit circulant dans le premier conduit secondaire 31 en appliquant l'Equation de Darcy-Weisbach par exemple. Voir par exemple le site Wikipédia qui rappelle cette Equation : https://en.wikipedia.org/wiki/Darcy%E2%80%93Weisbach_equation).

Avantageusement, on peut opérer un prétraitement sur la plateforme de traitement 8 en resynchronisant les pressions mesurées par les jauges de contrainte connectées 6, 6a. En effet sous l'action d'un débit instantané, la propagation de l'onde de pression d'un point A à un point B ne se fait qu'à la vitesse du « son ». Si un débit instantané fixe, par exemple 100L/min, apparait au niveau de la jauge de contrainte connectée 6 de référence, la pression chute au niveau de la jauge de contrainte additionnelle 6a pour atteindre une valeur stable, après que l'onde sonore a voyagé entre les jauges de contrainte 6, 6a considérées. La distance séparant ces jauges étant ici de 30 mètres et la vitesse du son étant d'environ 330 m/s, la pression au niveau de la jauge de contrainte connectée 6a s'établit après un temps de latence de 90 millisecondes (msec) environ. Lors de la resynchronisation des pressions, le ou les algorithmes de traitement déployés sur la plateforme de traitement 8 tiennent compte de ce temps de latence entre les jauges de contrainte appairées afin de ne pas retourner des valeurs erronées de débit circulant dans le réseau de distribution de gaz médicaux.

En exploitant les données retournées par des jauges de contrainte 6, 6a, 6b, il est possible de déterminer, dans la plateforme 8, les débits circulant dans le premier conduit secondaire 31 et dans le second conduit secondaire 32. Ces débits et les autres données (IDs, pression...) peuvent ensuite être affichées sur un écran d'affichage à destination d'un utilisateur, tel un opérateur de réseau, chargé de la surveillance efficace du réseau de distribution de gaz au sein de l'établissement hospitalier considéré.

L'estimation des débits circulant dans les portions du réseau de distribution de gaz médicaux ne se limite pas à des portions droites, i.e. linéaires. En effet, l'équation transformant une perte de charge en un débit peut prendre en compte d'éventuels changement de section, une présence de coudes...

Utiliser des jauges de contrainte fixées aux conduits de gaz du réseau est avantageux car leur installation sur les réseaux existants ne nécessite pas d'interrompre les conduits du réseau de l'installation hospitalière et ce, quels que soient les sites du réseau choisis pour leur installation, et permet donc d'assurer une continuité d'approvisionnement en gaz, en particulier une fourniture d'oxygène aux patients en ayant besoin.

A partir des informations/données recueillies et/ou calculées, il est possible de déterminer et d'afficher un score, par exemple un taux de saturation de chacune des portions d'un réseau de distribution de gaz médicaux considéré, afin d'alerter de l'imminence d'une saturation du réseau et donc permettre à l'opérateur de prendre des mesures protectrices adaptées.

En résumé, selon l'invention, on utilise un système de surveillance mettant en œuvre des jauges de contraintes 6, 6a, 6b placées sur la surface extérieure des conduits de gaz 31, 32, 24 du réseau de gaz hospitalier afin d'estimer la pression régnant dans ces conduits 31, 32, 24.

En effet, en plaçant (au moins) deux jauges de contraintes (6, 6a ou 6, 6b) sur un même conduit de gaz (31 ou 32) ayant un diamètre interne donné, lesquelles sont distantes l'une de l'autre, il est possible d'estimer un débit de gaz transitant dans le conduit considéré du fait de la déformation du conduit ayant lieu sous l'effet de la pression gazeuse (GOX par exemple) s'exerçant dans le conduit, laquelle est mesurée par les jauges 6, 6a, 6b, et ensuite de déterminer la (les) consommation en gaz médicaux en différents endroits du réseau de distribution de gaz, c'est-à-dire d'obtenir une approximation du ou des débits circulant dans le réseau.

La détermination de la pression P régnant localement dans le conduit, c'est-à-dire à l'emplacement de la jauge de contrainte 6, 6a, 6b, est déterminée par la mesure d'une valeur résistive R qui est supérieure à la valeur résistive de repos R₀ correspondant à un conduit de diamètre similaire au repos (e.g. à la pression atmosphérique), laquelle valeur résistive de repos R₀ est mémorisée dans une base de donnée au sein de moyens de mémorisation, telle une mémoire flash ou analogue, ou directement au sein du (micro)processeur 65 de l'unité de contrôle 64.

Comme indiqué auparavant, tous les conduits référencés dans NF EN-13348, c'est-à-dire de différents diamètres et d'épaisseur de paroi, peuvent être utilisés pour constituer la base de donnée et faire de celle-ci une base de donnée exhaustive. Par exemple des diamètres compris entre 6 et 108mm et des épaisseurs comprises entre 0,7 et 2,5 mm.

Toutefois, il peut exister des variations, même minimes, entre les échantillons considérés (i.e. conduits tests), lors de la constitution de la base de donnée, et entre les conduits de gaz du réseau de gaz sur lesquels les jauges de contrainte sont placées. De telles variations apparaissent lors du processus de fabrication des tubes, i.e. conduits, et se traduisent par des « tolérances » (i.e. petites variations) autour, notamment, du diamètre interne et de l'épaisseur de paroi des conduits considérés.

Ainsi, la valeur de pression restituée par une jauge de contrainte 6, 6a, 6b donnée, bien que proche de la valeur « réelle » de pression régnant dans le conduit, est entachée d'une erreur, par exemple une mesure de 3.9 bar au lieu de 4 bar réellement présents.

En utilisant deux jauges de contraintes 6, 6a, 6b agencées sur un même conduit de gaz d'un diamètre donné et distantes l'une de l'autre, il est possible d'estimer la perte de charge, e.g. la différence de pression entre les deux points de mesure opérés par les jauges de contrainte 6, 6a, 6b et d'en déduire un débit de gaz transitant dans ledit conduit.

Par exemple, considérant que la première jauge de contrainte 6 mesure une pression de 3.9 bar au lieu de 4 bar réellement présents, et que la seconde jauge de contrainte 6 est placée sur le même conduit (i.e. propriétés identiques aux deux sites du conduit), la seconde jauge 6a peut mesurer une valeur de 3.5 bar, par exemple, alors que la pression réelle est de 3.6 bar, soit une différence de 0,1 bar. Dès lors, si la valeur de la variation de pression (i.e. perte de charge) est correcte, à savoir de 0.4 bar, la valeur absolue, c'est-à-dire le niveau de pression, est fausse de 0.1 bar.

Or, le calcul du débit circulant dans le (les) conduit de gaz dépend des valeurs absolues de pression. Le débit restitué, bien que représentatif du débit réel, peut être entaché d'une erreur.

Dès lors, lorsque l'on souhaite améliorer la précision de détermination du débit, il est proposé, selon l'invention, de procéder à une calibration du débit, ou plus généralement des débits circulant dans les différents conduits de gaz équipés de jauges de contrainte, comme décrit ci-après.

Comme déjà dit, des moyens de mesure 14 de quantité de LOX déterminent, de préférence en permanence, le niveau de LOX (i.e. quantité résiduelle) dans le réservoir 11 et l'unité de télémétrie 13 de Fig. 1 transmet, à distance, les mesures de niveau de LOX (i.e. la quantité résiduelle de LOX) à l'unité de contrôle 64, qui les reçoit et les traite, ainsi que les données émises par les différentes jauges de contrainte 6, 6a, 6b.

Après installation des différentes jauges de contrainte 6, 6a, 6b et la réception des premières données/mesures, une première phase de calibration est opérée.

Cette première phase de calibration met en œuvre un algorithme dédié qui analyse les données reçues par l'unité de contrôle 64 sur une période de temps prédéfinie, typiquement plusieurs heures, en général au moins 4h, par exemple de l'ordre 8 h.

Durant cette analyse, l'algorithme de l'unité de contrôle 64 réalise différentes opérations pendant la période de temps considérée. En particulier, l'algorithme détermine le volume d'O₂ injecté dans le réseau de conduits de gaz médicaux en considérant la différence de niveau de LOX (i.e. gaz sous forme liquide) sur la période de temps considérée (en utilisant comme référence, les dimensions du réservoir 11, qui sont également transmise à l'unité de contrôle 64).

Ce volume d'O₂ injecté peut être compensé du taux d'évaporation de LOX (qui s'échappe à l'atmosphère via un dispositif de dégazage, il est usuellement de l'ordre 2% du volume utile, i.e. injecté dans le réseau de conduits de gaz médicaux.

Dans le même temps, l'algorithme procède au cumul (i.e. addition) des débits circulant dans les différents conduits de gaz équipés des jauges de contrainte 6, 6a, 6b qui recouvrent la consommation de gaz, e.g. GOX, par tous les services consommant des gaz médicaux.

L'addition des débits, pendant la période de temps donnée, permet de déterminer le volume de gaz total ayant été délivré aux prises de distributions murales de l'hôpital, via les différents conduits de gaz du réseau hospitalier.

Dès lors, la somme des différents volumes devrait être identique, ou (très) proche, du volume d'O₂ injecté dans le réseau de conduits de gaz médicaux obtenu par vaporisation du LOX, pendant la période de temps donnée.

Toute différence notable, i.e. supérieure à un seuil donné, par exemple d'au moins 10%, engendre la mise en œuvre d'une correction correspondant à la différence ayant été déterminée.

Ainsi, si le volume d'O₂ injecté (i.e. volume utilisé Vu) dans le réseau de conduits de gaz médicaux est déterminé comme étant égal à 80 m³ par exemple, alors que la sommes des volumes de gaz (i.e. un volume total Vt) ayant été délivrés au travers des différents conduits de gaz n'est que de 70 m³, l'algorithme de l'unité de contrôle 64 (i.e. incluant des moyens processeurs mettant en œuvre l'algorithme) détermine alors qu'il existe plus de 10% (seuil dépassé) de différence de volume d'environ 1.14, à savoir un rapport de 80/70.

L'algorithme mis en œuvre par l'unité de contrôle 64 applique alors, i.e. assigne, à chacun des conduits de gaz médicaux permettant de déterminer un débit, c'est-à-dire les conduits équipés de jauges de contrainte 6, 6a, 6b, un facteur de correction de 1.14.

Une fois le facteur de correction déterminé, les informations de débits peuvent être corrigées en temps réel par l'unité de contrôle 64, avant d'être ensuite restituées à l'utilisateur afin de lui donner un aperçu de la consommation de gaz au sein du réseau de gaz considéré.

Une telle phase de calibration peut être éventuellement répétée après une période de temps donnée, par exemple toutes les semaines, afin de s'assurer que les jauges n'ont pas subi de déviation de mesure ou 'sensor drift', par exemple après quelques semaines ou mois d'utilisation.

L'installation de l'invention présente l'avantage de pouvoir être mise en œuvre sur des réseaux de gaz existants et ce, sans devoir recourir à une interruption de la fourniture de gaz par ce réseau, c'est-à-dire que l'installation des jauges de contraintes est réalisée sur des conduits de gaz qui peuvent rester sous pression et continuer à véhiculer du gaz, tel de l'oxygène, du fait de la non-nécessité d'interrompre l'approvisionnement en gaz aux patients.

D'une façon générale, la présente invention est applicable sur tout réseau de distribution de gaz au sein d'un bâtiment hospitalier, en particulier le réseau de distribution d'oxygène médical (GOX) et le réseau de distribution d'air médical, alimentant les prises de fourniture de gaz murales auxquelles viennent se raccorder des dispositifs médicaux, dès lors que ces réseaux sont identiques ou similaires en termes de construction et par ailleurs soumis aux mêmes exigences normatives, en particulier en termes de pression nominale de distribution et/ou minimale d'alimentation des prises murales.

## Revendications

1. Installation de distribution de gaz médicaux (100) comprenant :
- un réseau de distribution de gaz (2, 3) configuré pour être agencé au sein d'un établissement hospitalier, comprenant un conduit de gaz principal (2) se ramifiant en plusieurs conduits de gaz secondaires (3; 31, 32) véhiculant du gaz,
- une source de gaz (1) comprenant un réservoir de gaz (12) contenant du gaz sous forme liquide relié fluidiquement au conduit de gaz principal (2) pour lui fournir du gaz provenant dudit réservoir de gaz (12),
- et un système de surveillance dudit réseau de distribution de gaz (2, 3) comprenant :
▪ des jauges de contrainte (6, 6a, 6b) agencées sur les conduits de gaz principal (2) et/ou secondaires (31, 32), et associées à une unité de contrôle (64) pour lui fournir au moins une valeur de résistivité (R) de chaque jauge de contrainte (6, 6a, 6b), et
▪ l'unité de contrôle (64) configurée pour déterminer, à partir de la valeur de résistivité (R) fournie par les jauges de contrainte (6, 6a, 6b), au moins une pression de gaz reflétant la pression du gaz s'exerçant dans le conduit de gaz (2, 31, 32) sur lequel la jauge de contrainte (6, 6a, 6b) considérée est agencée, et, par ailleurs, pour traiter ladite au moins une pression de gaz et en déduire au moins un débit de gaz circulant dans le premier conduit secondaire (31) et/ou dans le second conduit secondaire (32),
**caractérisée en ce que** le réservoir de gaz (12) comprend des moyens de mesure de quantité de gaz (14) configurés pour mesurer une quantité résiduelle de gaz dans le réservoir de gaz (12) et une unité de télémétrie (13) coopère avec les moyens de mesure de quantité de gaz (14) pour récupérer et transmettre la ou les mesures de quantité résiduelle de gaz à l'unité de contrôle (64).

2. Installation selon la revendication 1, **caractérisée en ce que** l'unité de contrôle (64) est configurée pour calculer un volume total (Vt) de gaz, sur une période de temps donnée, à partir des débits de gaz déterminés ayant circulé dans le premier conduit secondaire (31) et/ou dans le second conduit secondaire (32), pendant ladite période de temps donnée.

3. Installation selon la revendication 1, **caractérisée en ce que** l'unité de contrôle (64) est par ailleurs configurée pour déterminer un volume de gaz utilisé (Vu) à partir des mesures de quantité résiduelle de gaz ayant été mesurées par les moyens de mesure de quantité de gaz (14) pendant ladite période de temps donnée.

4. Installation selon les revendications 2 et 3, **caractérisée en ce que** l'unité de contrôle (64) est par ailleurs configurée pour déterminer un rapport volumique Vu/Vt à partir du volume total de gaz (Vt) et du volume de gaz utilisé (Vu), et comparer le rapport volumique Vu/Vt à une valeur-seuil donnée (Vs).

5. Installation selon les revendications 1 et 4, **caractérisée en ce que** l'unité de contrôle (64) est en outre configurée pour utiliser le rapport volumique Vu/Vt pour corriger le ou les débits de gaz ayant été déterminés à partir des pressions de gaz au sein du premier conduit secondaire (31) et/ou du second conduit secondaire (32), lorsque l'unité de contrôle (64) détermine que le rapport volumique Vu/Vt est supérieur à la valeur-seuil donnée (Vs), i.e. Vu/Vt > Vs.

6. Installation selon l'une des revendications 4 ou 5, **caractérisée en ce que** la valeur-seuil donnée (Vs) est de 10%.

7. Installation selon la revendication 1, **caractérisée en ce que** le réservoir de gaz (12) contient de l'oxygène sous forme liquide (LOX).

8. Installation selon la revendication 1, **caractérisée en ce qu'**un dispositif régulateur de pression (23) est agencé sur le conduit de gaz principal (2), le conduit de gaz principal (2) se ramifiant en plusieurs conduits de gaz secondaires (31, 32), en aval dudit dispositif régulateur de pression (23).

9. Installation selon la revendication 1, **caractérisée en ce que** chaque jauge de contrainte (6, 6a, 6b) comprend une piste résistive (62) déformable configurée pour se déformer proportionnellement à la pression du gaz s'exerçant dans le conduit de gaz (2, 31, 32) sur lequel la jauge de contrainte (6, 6a, 6b) considérée est agencée.

10. Installation selon les revendications 1 et 9, **caractérisée en ce que** l'unité de contrôle (64) est configurée pour :
- déterminer la résistivité (R) de chaque jauge de contrainte (6, 6a, 6b) à partir de la déformation de la piste résistive (62) de la jauge de contrainte (6, 6a, 6b) considérée et d'une valeur de résistivité de référence (Ro), et
- déterminer la pression de gaz à partir de la résistivité (R) de chaque jauge de contrainte (6, 6a, 6b), chaque pression de gaz déterminée reflétant la pression du gaz s'exerçant dans le conduit de gaz (2, 31, 32) sur lequel la jauge de contrainte (6, 6a, 6b) considérée est agencée.

11. Installation selon la revendication 1, **caractérisée en ce que** les conduits de gaz ont un diamètre compris entre 10 et 50 mm, préférentiellement de l'ordre de 15 mm.

12. Installation selon l'une des revendications 1 ou 11, **caractérisée en ce que** les conduits de gaz sont en alliage de cuivre.

13. Installation selon la revendication 1, **caractérisée en ce que** l'unité de contrôle (64) comprend au moins un (micro)processeur.

14. Installation selon la revendication 1, **caractérisée en ce que** l'unité de contrôle (64) coopère avec un module de télécommunication pour assurer une transmission de données vers au moins une plateforme de traitement de données distante.

15. Installation selon la revendication 1, **caractérisée en ce que** le réservoir de gaz (12) contient de l'oxygène sous forme liquide (LOX).

## Revendications modifiées

### Revendications modifiées conformément à la règle 137(2) CBE.

1. Installation de distribution de gaz médicaux (100) comprenant :
- un réseau de distribution de gaz (2, 3) configuré pour être agencé au sein d'un établissement hospitalier, comprenant un conduit de gaz principal (2) se ramifiant en plusieurs conduits de gaz secondaires (3; 31, 32) véhiculant du gaz,
- une source de gaz (1) comprenant un réservoir de gaz (12) contenant du gaz sous forme liquide relié fluidiquement au conduit de gaz principal (2) pour lui fournir du gaz provenant dudit réservoir de gaz (12),
- et un système de surveillance dudit réseau de distribution de gaz (2, 3) comprenant :
▪ des jauges de contrainte (6, 6a, 6b) agencées sur les conduits de gaz principal (2) et/ou secondaires (31, 32), et associées à une unité de contrôle (64) pour lui fournir au moins une valeur de résistivité (R) de chaque jauge de contrainte (6, 6a, 6b), et
▪ l'unité de contrôle (64) configurée pour déterminer, à partir de la valeur de résistivité (R) fournie par les jauges de contrainte (6, 6a, 6b), au moins une pression de gaz reflétant la pression du gaz s'exerçant dans le conduit de gaz (2, 31, 32) sur lequel la jauge de contrainte (6, 6a, 6b) considérée est agencée, et, par ailleurs, pour traiter ladite au moins une pression de gaz et en déduire au moins un débit de gaz circulant dans le premier conduit secondaire (31) et/ou dans le second conduit secondaire (32),
**caractérisée en ce que** le réservoir de gaz (12) comprend des moyens de mesure de quantité de gaz (14) configurés pour mesurer une quantité résiduelle de gaz dans le réservoir de gaz (12) et une unité de télémétrie (13) coopère avec les moyens de mesure de quantité de gaz (14) pour récupérer et transmettre la ou les mesures de quantité résiduelle de gaz à l'unité de contrôle (64).

2. Installation selon la revendication 1, **caractérisée en ce que** l'unité de contrôle (64) est configurée pour calculer un volume total (Vt) de gaz, sur une période de temps donnée, à partir des débits de gaz déterminés ayant circulé dans le premier conduit secondaire (31) et/ou dans le second conduit secondaire (32), pendant ladite période de temps donnée.

3. Installation selon la revendication 1, **caractérisée en ce que** l'unité de contrôle (64) est par ailleurs configurée pour déterminer un volume de gaz utilisé (Vu) à partir des mesures de quantité résiduelle de gaz ayant été mesurées par les moyens de mesure de quantité de gaz (14) pendant ladite période de temps donnée.

4. Installation selon les revendications 2 et 3, **caractérisée en ce que** l'unité de contrôle (64) est par ailleurs configurée pour déterminer un rapport volumique Vu/Vt à partir du volume total de gaz (Vt) et du volume de gaz utilisé (Vu), et comparer le rapport volumique Vu/Vt à une valeur-seuil donnée (Vs).

5. Installation selon les revendications 1 et 4, **caractérisée en ce que** l'unité de contrôle (64) est en outre configurée pour utiliser le rapport volumique Vu/Vt pour corriger le ou les débits de gaz ayant été déterminés à partir des pressions de gaz au sein du premier conduit secondaire (31) et/ou du second conduit secondaire (32), lorsque l'unité de contrôle (64) détermine que le rapport volumique Vu/Vt est supérieur à la valeur-seuil donnée (V_{S}), i.e. Vu/Vt > V_{S}.

6. Installation selon l'une des revendications 4 ou 5, **caractérisée en ce que** la valeur-seuil donnée (V_{S}) est de 10%.

7. Installation selon la revendication 1, **caractérisée en ce que** le réservoir de gaz (12) contient de l'oxygène sous forme liquide (LOX).

8. Installation selon la revendication 1, **caractérisée en ce qu'**un dispositif régulateur de pression (23) est agencé sur le conduit de gaz principal (2), le conduit de gaz principal (2) se ramifiant en plusieurs conduits de gaz secondaires (31, 32), en aval dudit dispositif régulateur de pression (23).

9. Installation selon la revendication 1, **caractérisée en ce que** chaque jauge de contrainte (6, 6a, 6b) comprend une piste résistive (62) déformable configurée pour se déformer proportionnellement à la pression du gaz s'exerçant dans le conduit de gaz (2, 31, 32) sur lequel la jauge de contrainte (6, 6a, 6b) considérée est agencée.

10. Installation selon les revendications 1 et 9, **caractérisée en ce que** l'unité de contrôle (64) est configurée pour :
- déterminer la résistivité (R) de chaque jauge de contrainte (6, 6a, 6b) à partir de la déformation de la piste résistive (62) de la jauge de contrainte (6, 6a, 6b) considérée et d'une valeur de résistivité de référence (Ro), et
- déterminer la pression de gaz à partir de la résistivité (R) de chaque jauge de contrainte (6, 6a, 6b), chaque pression de gaz déterminée reflétant la pression du gaz s'exerçant dans le conduit de gaz (2, 31, 32) sur lequel la jauge de contrainte (6, 6a, 6b) considérée est agencée.

11. Installation selon la revendication 1, **caractérisée en ce que** les conduits de gaz ont un diamètre compris entre 10 et 50 mm, préférentiellement de l'ordre de 15 mm.

12. Installation selon l'une des revendications 1 ou 11, **caractérisée en ce que** les conduits de gaz sont en alliage de cuivre.

13. Installation selon la revendication 1, **caractérisée en ce que** l'unité de contrôle (64) comprend au moins un microprocesseur.

14. Installation selon la revendication 1, **caractérisée en ce que** l'unité de contrôle (64) coopère avec un module de télécommunication pour assurer une transmission de données vers au moins une plateforme de traitement de données distante.
